# EUROPÄISCHE PATENTSCHRIFT

(11) **EP 2 553 757 B1**
(45) Veröffentlichungstag und Bekanntmachung des Hinweises auf die Patenterteilung: **14.05.2014**
(21) Anmeldenummer: 11718269.1
(22) Anmeldetag: 29.03.2011
(51) Int. Cl.: H01P 1/16, H01P 3/06

(54) **KOAXIALLEITERSTRUKTUR**
COAXIAL CONDUCTOR STRUCTURE
STRUCTURE DE CONDUCTEURS COAXIAUX

(30) Priorität: 30.03.2010 DE 102010013384
(43) Veröffentlichungstag der Anmeldung: 06.02.2013
(73) Patentinhaber: Spinner GmbH, 83620 Westerham (DE)
(72) Erfinder: NEUMAIER, Christoph, 85625 Baiern (DE); LORENZ, Martin, 82481 Mittenwald (DE); SPAETH, Natalie, 83026 Rosenheim (DE); NUMSSEN, Kai, 85635 Höhenkirchen-Siegertsbrunn (DE); KREUZMAIR, Josef, 83052 Bruckmühl (DE)
(74) Vertreter: Rösler, Uwe
(86) Internationale Anmeldenummer: PCT/EP2011/001583
(87) Internationale Veröffentlichungsnummer: WO 2011/124350

(56) Entgegenhaltungen:
- US-A- 3 659 232
- US-A1- 2004 140 862
- US-A1- 2008 150 649
- Douglas E. Mode: "Spurious modes in coaxial transmission line filters", Proceedings of the Institute of Radio Engineers, Bd. 38 1. Februar 1950 (1950-02-01), Seiten 176-180, XP55003221, USA Gefunden im Internet: URL:http://ieeexplore.ieee.org/ielx5/10933 /35834/01701195.pdf?tp=&arnumber=1701195&i snumber=35834 [gefunden am 2011-07-20] in der Anmeldung erwähnt

## Beschreibung

### Technisches Gebiet

Die Erfindung bezieht sich auf ein Verfahren zur Herstellung einer Koaxialleiterstruktur zur störungsfreien Übertragung eines einzig ausbreitungsfähigen TEM-Modes einer HF-Signalwelle innerhalb wenigstens eines Bandes von sich im Rahmen einer-Dispersionsrelation ausbildenden Frequenzbändern. Ferner wird eine Verwendung der Koaxialleiterstruktur beschrieben.

### Stand der Technik

Die Übertragungsqualität von Koaxialleitern für den TEM-Grundmode von HF-Signalwellen nimmt mit zunehmenden Signalfrequenzen ab, zumal sich bei höheren Frequenzen im Wege von Modenkonversionsprozessen längs der Koaxialleitung unerwünschte, ausbreitungsfähige Moden höhere Ordnung ausbilden, bspw. TE₁₁-, TE₂₁-Moden etc., die in Überlagerung mit der TEM-Grundmode treten.

So geht bspw. aus einem Artikel von Douglas E. Mode, "Spurious Modes in Coaxial Transmission Line Filters", Proceedings of the I.R.E, Vol. 38, 1950, S. 176-180, DOI 10.1109/JRPROC. 1950.230399 eine Untersuchung der unteren Grenzfrequenz einer sich als störend ausbildenden niedrigsten TE-Mode längs eine Koaxialleitung hervor, längs der sogenannte Shunt-Induktivitäten, in Form von den Innen- und Aussenleiter der Koaxialleitung verbindenden Stäben, angebracht sind. Zur analytischen Bestimmung der unteren Grenzfrequenz werden vereinfachende Annahmen getroffen, bspw. wird ein die Koaxialleitung repräsentierender modifizierter Rechteckshohlleiter zugrundegelegt. Es werden keine Dispersionrelationen für den TEM und TE₁₁ Mode berechnet.

Insbesondere in Hinblick auf künftige Ausweitungen bzw. Änderungen von bestehenden Übertragungsbereichen für HF-Signale, die im Frequenznutzungsplan für die Bundesrepublik Deutschland festgelegt sind, zu höheren Frequenzen, gilt es nach Maßnahmen zu suchen, mit denen eine möglichst störungsfreie, hochfrequente Signalübertragung des TEM-Grundmodes von HF-Signalen über Koaxialleitungen mit einem möglichst großen Durchmesser möglich wird.

Die Lösung der gestellten Aufgabe ist im Anspruch 1 angeben. Vorteilhafte Aus- und Weiterbildungen des lösungsgemäßen Verfahrens zur Herstellung einer Koaxialleiterstrukturen sind in den Unteransprüchen angegeben sowie der weiteren Beschreibung unter Bezugnahme auf die Ausführungsbeispiele beschrieben.

Das lösungsgemäße Verfahren zur Herstellung einer Koaxialleiterstruktur geht von der Erkenntnis aus, dass sich das Übertragungsverhalten von Koaxialleitungen für HF-Signalwellen signifikant ändert, sofern zwischen dem Aussen- und Innenleiter in jeweils periodisch äquidistanten Abständen längs zur Koaxialleitung elektrisch leitende Verbindungsstrukturen eingebracht sind. Betrachtet man das Ausbreitungsverhalten der TEM-Grundmode längs einer konventionellen Koaxialleitung, d.h. Aussen- und Innenleiter sind durch das zwischenliegende Dielektrikum elektrisch isoliert, im Rahmen eines Dispersions-Diagramms, so ist festzustellen, dass ein linearer Zusammenhang zwischen der Frequenz, bzw. Kreisfrequenz ω und der Ausbreitungskonstante β der HF-Signalwelle mit der Form *e*^{*j*(ω**t**-β**z**)} besteht, d.h. w = cβ. Dieser lineare Zusammenhang stellt sich in einem Dispersions-Diagramm ω(β) als so genannte Lichtgeschwindigkeits-Gerade dar. Ab einer unteren Grenzfrequenz - der so genannten cut-off-Frequenz (f_{∞}) für die TE₁₁-Mode - mit zunehmender Frequenzen bilden sich längs der konventionellen Koaxialleitung unerwünschte Ausbreitungsmoden höherer Ordnung aus, TE₁₁, TE₂₁, TE₃₁, TE₄₁, TM₀₁, TM₁₁ etc., so dass bei Frequenzen oberhalb f_{∞} die TEM-Grundmode stets von Moden höherer Anregungsordnung überlagert ist.

Sieht man hingegen elektrisch leitende Strukturen in der vorstehend angedeuteten Weise zwischen dem Aussen- und Innenleiter der Koaxialleitung vor, so bilden sich Frequenzbänder aus, in denen der TEM-Grundmode ausbreitungsfähig ist, sowie auch zwischen den Frequenzbändern liegende Bandlücken aus, in denen der TEM-Grundmode evaneszent, d.h. nicht ausbreitungsfähig ist. Dieses Ergebnis erscheint auf den ersten Blick nachteilhaft, zumal der frequenzspezifische Übertragungsbereich für den TEM-Grundmode gegenüber einem konventionellen Koaxialleiter beschnitten wird, gleichwohl kann dieser Nachteil in lösungsgemäßer Weise genutzt werden.

Desweiteren ist erkannt worden, dass durch Hinzufügen der elektrisch leitenden Verbindungsstrukturen zwischen dem Aussen- und Innenleiter der Koaxialleitung die vorstehend skizzierte Frequenzfensterung der TEM-Grundmode in jeweils konkrete ausbreitungsfähige Frequenzbänder auch bei den Anregungsmoden höherer Ordnung auftritt, d.h. auch bei den höheren Anregungsmoden, TE₁₁, TE₂₁ etc. bilden sich Frequenzbereiche aus, in denen die Moden ausbreitungsfähig sind, und andere Frequenzbereiche, in denen sie evaneszent sind.

Die der Erfindung zugrunde liegende Idee basiert auf der Überlegung, dass durch geeignete Wahl von konstruktiven Designparametern für die Ausbildung einer Koaxialleitung mit elektrisch leitenden Verbindungsstrukturen zwischen Aussen- und Innenleiter, ein gezielter bzw. kontrollierter Einfluss auf die frequenzabhängigen Lagen der vorstehend bezeichneten Frequenzbänder derart genommen wird, dass wenigstens ein Frequenzband, in der der TEM-Grundmode ausbreitungsfähig ist, in Deckung bzw. Überlapp gebracht wird mit einem Frequenzband- bzw. -bereich, in dem sämtliche Anregungsmoden höheren Ordnung evaneszent sind.

Zur weiteren begrifflichen Festlegung wird davon ausgegangen, dass sich bei der zu beschreibenden lösungsgemäß hergestellten Koaxialleiterstruktur eine Anzahl "n" konkreter Frequenzbänder ausbildet, in denen der TEM-Grundmode ausbreitungsfähig ist. Hier beginnt der Zählparameter "n" bei eins und stellt eine natürliche positive Zahl dar. In gleicher Weise bilden sich "m" konkrete Frequenzbänder aus, in denen der TE₁₁-Mode ausbreitungsfähig ist, wobei auch "m" eine positive natürliche Zahl als Zählparameter darstellt. Von einer weiterführenden Diskussion bezüglich des Auftretens von Anregungsmoden höherer Ordnung wird Abstand genommen, zumal diese bei Frequenzen auftreten, deren technische Anwendbarkeit zumindest gegenwärtig als weniger relevant angesehen wird, gleichwohl können auch diese Anregungsmoden in äquivalenter Anwendung des lösungsgemäßen Gedankens mit berücksichtigt werden.

Eine lösungsgemäß hergestellte Koaxialleiterstruktur zur störungsfreien Übertragung eines monomodigen TEM-Grundmodes einer HF-Signalwelle innerhalb wenigstens eines Bandes von sich im Rahmen einer Dispersionsrelation ausbildenden n Frequenzbändern, weist folgende Komponenten auf:
a) einen kreisrunden Querschnitt aufweisenden Innenleiter mit einem Innenleiterdurchmesser Dᵢ, denkbar sind jedoch auch an die Kreisform angenäherte Querschnittsformen, bspw. mit einer n-eckigen Umfangskontur,
b) einen Außenleiter, der den Innenleiter radial mit einem Außenleiterinnendurchmesser Da umgibt, vorzugsweise äquidistant radial umgibt, denkbar sind jedoch auch an die Kreisform angenäherte Querschnittsformen, bspw. mit einer n-eckigen Umfangskontur, und
c) einen sich axial erstreckenden gemeinsamen Leiterabschnitt von Innen- und Außenleiter, längs dem in äquidistanten Abständen p jeweils s ≥ 1 den Innen- mit dem Außenleiter elektrisch verbindende stabförmige Strukturen mit einem Stabdurchmesser Dₛ vorgesehen sind. Vorzugsweise eignen sich im Querschnitt kreisrunde Stäbe, gleichwohl können die Stabquerschnitte auch n-eckig o.ä. ausgestaltet sein. Für eine von höheren Anregungsmoden, die sich zumindest in Form einer TE₁₁-Mode innerhalb von m Frequenzbändern ausbilden, ungestörte Ausbreitung der TEM-Grundmode längs der Koaxialleiterstruktur sind die vorstehenden Parameter Dᵢ, Dₐ, D_{S}, p, s derart zu wählen, dass die folgenden beiden Bedingungen erfüllt sind:
   i) Eine untere Grenzfrequenz fᵤ(TEM) des sich innerhalb eines n ≥ 2 2-ten Bandes ausbreitenden TEM-Modes ist gleich einer oberen Grenzfrequenz fₒ(TE₁₁) des sich ausbildenden TE₁₁-Modes im m-ten Band, und
   ii) eine obere Grenzfrequenz fₒ(TEM) des sich innerhalb des n ≥ 2-ten Bandes ausbreitenden TEM-Modes ist gleich einer unteren Grenzfrequenz fᵤ(TE₁₁) des sich innerhalb des (m+1)-ten Bandes ausbildenden TE₁₁-Modes ist.

Die vorstehenden mathematischen Relationsforderungen gilt es im lösungsgemäßen Sinne etwas aufgeweicht zu verstehen, d.h. eine technisch akzeptable monomodige Ausbreitung des TEM-Modes kann auch dann genutzt werden, wenn gilt:
i) $\left|{f}_{u}\left(TEM⁢n\right)-{f}_{o}\left(TE⁢11,m\right)\right| < \frac{1}{3} ⁢ \left({f}_{o}\left(TEM⁢n\right)-{f}_{u}\left(TEM⁢n\right)\right)$
   sowie
ii) $\left|{f}_{o}\left(TEM⁢n\right)-{f}_{u}⁢\left(TE⁢11,m+1\right)\right| < \frac{1}{3} ⁢ \left({f}_{o}\left(TEM⁢n\right)-{f}_{u}\left(TEM⁢n\right)\right)$

Es hat sich gezeigt, dass in einem Bereich, in dem eine geringfügige Überlappung des ausbreitungsfähigen TEM-Modes und TE₁₁-Modes besteht, eine technische Nutzung des TEM-Modes ohne nennenswerte Qualitätseinbuße möglich ist. Dieser Toleranzbereich Δf beträgt maximal 1/3 der n-ten TEM-Bandbreite.

Ferner hat sich gezeigt, dass die lösungsgemäßen Massnahmen zur Schaffung eines für den TEM-Mode längs einer Koaxialleiterstruktur störungsfrei ausbreitungsfähigen Frequenzfensters auch bei einer Koaxialleiterstruktur erfolgreich anwendbar sind, bei der der Innenleiter- und/oder Außenleiter-Querschnitt der Koaxialleitung von der kreisrunden Form abweicht jedoch den gleichen Wellenwiderstand wie die runde Koaxialleitung aufweist. Beispielsweise können der Aussen- und Innenleiterquerschnitt dabei n-eckig ausgeformt sein. Die weiteren Betrachtungen beziehen sich allerdings auf jeweils kreisrunde Querschnittsformen.

Wie die weiteren Ausführungen zeigen werden, ist es möglich durch geeignete Wahl der konstruktiven Designparameter Dᵢ, Dₐ, D_{S}, p, s Koaxialleiterstrukturen festzulegen, die in Frequenzbereichen oberhalb der cut-off-Frequenz f_{∞} der TE₁₁-Mode eine vollständig störungsfreie Ausbreitung der TEM-Grundmode ermöglichen ohne jegliche Anregungsmoden höherer Ordnung und dies bei derart hohen Frequenzen, bei denen Anregungsmoden höherer Ordnung im Falle konventioneller Koaxialleiter unvermeidbar sind.

In gleicher Weise ist es möglich durch geeignete konstruktive Festlegung der lösungsgemäß hergestellten Koaxialleiterstruktur die cut-off-Frequenz f_{∞} zu höheren Frequenzwerten zu verschieben und auf diese Weise das erste Frequenzband, in der der TEM-Grundmode monomodig ausbreitungsfähig ist, in Richtung höherer Frequenzen auszudehnen.

Eine derartige lösungsgemäß hergestellte Koaxialleiterstruktur zeichnet sich durch die vorstehend erläuterten konstruktiven Parameter Dᵢ, Dₐ, D_{S}, p, s aus, wobei diese Parameter derart zu wählen sind, dass eine obere Grenzfrequenz fₒ(TEM) des sich innerhalb des ersten, d.h. n=1, Bandes ausbreitenden TEM-Modes kleiner gleich der unteren Grenzfrequenz fᵤ(TE₁₁) des sich ausbildenden TE₁₁-Modes im ersten Band, d.h. m=1, ist, wobei gilt: ${f}_{o} \left(TEM\right) = \frac{c}{2 ⁢ p}$ und ${f}_{u} \left({TE}_{11}\right) = \sqrt{\frac{6 ⁢ a}{3 + a} ⁢ {f}_{0}^{2} + {f}_{co}^{2}} ,$ so dass gilt $\frac{c}{2 ⁢ p} \leq \sqrt{\frac{6 ⁢ a}{3 + a} ⁢ {f}_{0}^{2} + {f}_{co}^{2}} .$

Hierbei gilt: ${f}_{0} = \frac{c}{2 ⁢ πp} , {f}_{co} ≅ \frac{c}{π} ⁢ \frac{2}{{D}_{a} + {D}_{i}}$ und $a = \frac{s ⁢ {Z}_{TEM} ⁢ p}{2 ⁢ {cL}_{Stab}}$ und ${Z}_{TEM} = \frac{1}{2 ⁢ π} ⁢ \sqrt{\frac{μ}{ε}} ⁢ ln ⁢ \frac{{D}_{a}}{{D}_{i}}$

Für die vorstehenden Zusammenhänge sei vorausgesetzt, dass c die Lichtgeschwindigkeit im Dielektrikum, normalerweise Luft, darstellt. Man beachte, dass sich für diese lösungsgemäße Koaxialleiterstruktur die untere Grenzfrequenz des TE₁₁-Modes im ersten Band und damit der monomodige TEM-Betrieb auf ${f}_{u} \left({TE}_{11}\right) = \sqrt{\frac{6 ⁢ a}{3 + a} ⁢ {f}_{0}^{2} + {f}_{co}^{2}}$ erhöht, vgl. mit fᵤ(TE₁₁) = *f_{co}* einer konventionellen Koaxialleitung.

Neben den vorstehend erläuterten Designkriterien für Koaxialleiterstrukturen, die ganz wesentlich den Einsatz von den Aussen- und Innenleiter verbindenden elektrisch leitenden Strukturen vorsehen und zumindest in bestimmten Frequenzbändern störungsfreie Übertragungseigenschaften ausschließlich für den TEM-Grundmode ermöglichen, tragen gerade die elektrisch leitenden Strukturen zu einer gezielten Entwärmung des Innenleiters bei, der insbesondere bei der Übertragung leistungsstarker HF-Signale einer erheblichen Erwärmung unterliegt. Da die elektrisch leitenden Verbindungsstrukturen vorzugsweise in Form stabförmiger Strukturen aus einem metallischen Werkstoff bestehen, vorzugsweise aus dem Werkstoff aus dem der Innen- und/oder Außenleiter besteht, verfügen sie über eine hohe Wärmeleitfähigkeit. Somit eignen sich elektrisch leitenden Materialen für diese Strukturen, die über eine besonders hohe Wärmeleitfähigkeit verfügen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: Darstellung eines Abschnittes einer lösungsgemäß ausgebildeten Koaxialleiterstruktur und
- Fig. 2: TEM Dispersions-Diagramm,
- Fig. 3: Diagrammdarstellung zur Bloch-Impedanz für TEM-Mode sowie
- Fig. 4: Diagramm mit allen Dispersions-Relationen bis zu einer bestimmten Maximalfrequenz. Vergleich des Ersatz-Schaltbilds mit einer Vollwellen EM-Simulation.

### Wege zur Ausführung der Erfindung, gewerbliche Verwendbarkeit

In Figur 1 ist ein Abschnitt einer lösungemäß hergestellten Koaxialleiterstruktur dargestellt. Der Abschnitt stellt eine Art Elementarzelle für den Aufbau einer Koaxialleitung dar, die sich letztlich durch eine periodische Wiederkehr des illustrierten Abschnittes auszeichnet. Innerhalb des transparent dargestellten Aussenleiters AL, der einen Aussenleiterinnendurchmesser Da aufweist, ist ein Innenleiter IL der Länge p mit einem kreisrunden Leiterquerschnitt und einem Innenleiterdurchmesser Di eingebracht. Mittig zur Längserstreckung p des Innenleiters IL ist sind s = 2 stabförmige Strukturen S vorgesehen, die einen elektrisch leitenden Kontakt bzw. eine elektrisch leitende Verbindung zum Aussenleiter AL herstellen. Die stabförmigen Strukturen S sind aus einem elektrisch und thermisch gut leitenden Material, vorzugsweise Metall, hergestellt, besonders vorzugsweise aus dem gleichen Material, aus dem der Innen- bzw. Aussenleiter gefertigt sind. Die Strukturen S können einen kreisrunden oder n-eckigen Querschnitt aufweisen. Für die weitere mathematische Betrachtung sei angenommen, dass die Strukturen einen Durchmesser D_{S} besitzen.

Grundsätzlich ist es möglich eine einzige, d.h. s = 1, stabförmige Struktur S pro Elementarzelle vorzusehen. Weiterführende Überlegungen und entsprechende Rechnungen zeigen, dass besonders günstige Übertragungseigenschaften der Koaxialleitung erzielt werden, wenn s= 2, 3 oder 4 ist. Im Falle von s= 1 oder s=2 bietet es sich an die in jeweils äquidistanten Abständen p längs der Koaxialleitung angeordneten stabförmigen Strukturen relativ zur Umfangsrichtung des Innen- und Außenleiters derart anzuordnen, dass die stabförmigen Strukturen in einer axialen Projektion zu dem sich axial erstreckenden gemeinsamen Leiterabschnitt jeweils deckungsgleich hintereinander angeordnet sind, oder jeweils mit einem in Umfangsrichtung des Innen- und Außenleiters IL, AL orientierten, identischen Winkelversatz Δα versetzt angeordnet sind. Bspw. im Falle von s=1 oder 2 ist es vorteilhaft zwei axial aufeinander folgende stabförmige Strukturen jeweils um Δα = 90° um die Koaxialleiterlängsachse verdreht anzuordnen, um eventuelle magnetische Kopplungen zwischen den Stäben zu minimieren.

Im Weiteren wird anhand der in Figur 1 dargestellten Elementarzelle für den Aufbau einer lösungsgemäß hergestellten Koaxialleitung das elektromagnetische Design einer derartigen Leitung beschrieben, um gewünschte Dispersionsrelationen des technisch verwendeten TEM-Grundmodes und des störenden TE11 Modes maßschneidern zu können. Ziel ist es, Koaxialleiterstrukturen mit relativ großen Durchmessern Da zu designen, die in einem gewünschten Frequenzbereich, begrenzt durch eine untere fᵤ und obere Grenzfrequenz fₒ, nur einen einzigen ausbreitungsfähigen Mode haben, nämlich den TEM-Grundmode. Alle anderen Moden sollen in diesem Frequenzbereich evaneszent sein.

Die in Figur 1 dargestellte symmetrische Elementarzelle hat den Vorteil, dass ihre Eingangsimpedanzen am Eingang E und Ausgang A gleich sind. Die Zelle besteht aus zwei Leitungen L1, L2 mit der Impedanz $Z = {Z}_{TEM} = \frac{1}{2 ⁢ π} ⁢ \sqrt{\frac{μ}{ε}} ⁢ ln ⁢ \frac{{D}_{a}}{{D}_{i}} ,$ Ausbreitungskonstante $γ = j ⁢ \frac{ω}{c} ,$ und der Länge *l= p* / 2 und einer zwischengeschalteten Shunt-Admittanz *Y* =1/ *jωL.* Die Stäbe kann man näherungsweise durch eine Induktivität L beschreiben mit $L = \frac{{L}_{Stab}}{s} , {L}_{Stab} \approx \frac{\left({D}_{a}-{D}_{i}\right)}{2} ⁢ \frac{μ}{4 ⁢ π} ⁢ ln ⁢ \frac{{D}_{a}}{{D}_{s}} ,$ wobei s die Anzahl der radialen Stäbe ist.

Die einzelnen Sektionen der Elementarzelle, L1, L, L2, kann man durch ABCD-Matrizen beschreiben, die man per Matrix-Multiplikation einfach hintereinander schalten kann. Die ABCD-Matrix der Leitung L1, L2 ist gegeben durch ${ABCD}_{TL} = \left(\begin{matrix}cosh \left(γl\right) & Z sinh \left(γl\right) \\ \frac{1}{Z} sinh \left(γl\right) & cosh \left(γl\right)\end{matrix}\right) ,$ und die Shunt-Induktivität L durch ${ABCD}_{L} = \left(\begin{matrix}1 & 0 \\ \frac{1}{j ⁢ ω ⁢ L} & 1\end{matrix}\right) .$

Damit erhält man für die gesamte Elementarzelle ${ABCD}_{cell} = {ABCD}_{TL} ⁢ {ABCD}_{L} ⁢ {ABCD}_{TL}$

Nun kann die Bloch-Analyse durchgeführt werden, wobei periodische Randbedingungen genutzt werden, d.h. Spannung+Strom am Ausgang ist gleich Spannung+Strom am Eingang multipliziert mit einem Phasenfaktor exp(*j*ϕ). Damit erhält man $\left(\begin{matrix}{U}_{1} \\ {I}_{1}\end{matrix}\right) = {ABCD}_{cell} \left(\begin{matrix}{U}_{2} \\ {I}_{2}\end{matrix}\right) = {e}^{j ⁢ ϕ} \left(\begin{matrix}{U}_{2} \\ {I}_{2}\end{matrix}\right)$ und erkennt ein Eigenwertproblem mit zwei Eigenwerten *e*^{*j*ϕ*ₖ*}. Hier stellt sich heraus, däß gilt: ϕ₁ = ϕ₂ , d.h. man hat es mit je einer vor und einer rücklaufenden Welle zu tun. Für die Berechnung des Eigenwerts muß folgende Determinante verschwinden: $\left|\begin{matrix}A - {e}^{j ⁢ ϕ} & B \\ C & D - {e}^{j ⁢ ϕ}\end{matrix}\right| = 0$

Nach längerer Rechnung erhält man $cos \frac{p ⁢ ω}{c} + \frac{Z}{2 ⁢ ω ⁢ L} ⁢ sin \frac{p ⁢ ω}{c} = cos ϕ$

Hier bietet es sich an, die Frequenz zu normieren auf $x = \frac{p}{c} ⁢ ω = \frac{2 ⁢ πp}{c} ⁢ f$ und man erhält $cos x + \frac{a}{x} ⁢ sin x = cos ϕ$ wobei $a = \frac{Zp}{2 ⁢ cL}$ einen dimensionslosen Parameter für die so genannte Störung durch L darstellt. Diese Gleichung (7) kann man nach ϕ auflösen. Trägt man x über $ϕ \left(x\right) = arccos \left(cosx+\frac{a}{x}⁢sinx\right)$ auf, so erhält man schließlich das in Figur 2 gezeigte TEM Dispersions-Diagramm, hier für verschiedene Werte von a gezeigt.

Deutlich ist zu erkennen, wie durch die periodische Shunt-Induktivität Bänder B und Bandlücken BL erzeugt werden. In den Bändern B ist eine TEM-Welle ausbreitungsfähig, hingegen bei Frequenzen innerhalb einer Bandlücke ist die Welle evaneszent und wird gedämpft.

Für a=0 (d.h. L wird unendlich, Querstäbe verschwinden, gestrichelte Kurve) bekommt man die typische Lichtgeschwindigkeits-Gerade $f = \frac{c}{2 ⁢ πp} ⁢ ϕ$ der ungestörten Koaxialleitung, die Zick-Zack in die erste *Brillouin-Zone* gefaltet wird. Der andere Extremfall ist bei α = ∞, *L* = 0: Dann erhält man ungekoppelte Leitungsresonatoren der Länge p mit den Resonanzfrequenzen *x* = *nπ,* d.h. λ/2-Resonatoren. Hier schrumpfen die Bänder auf Punktfrequenzen zusammen.

Indem man die linke Seite der Gleichung (7) an den Stellen *x* = *n*π bis zur 2. Ordnung reihenentwickelt und gleich (-1)" setzt, kann man näherungsweise für kleine Störungen a«3n die Grenzfrequenzen (fᵤ, fₒ) der einzelnen Bänder berechnen und man erhält für das erste Band mit der niedrigsten Frequenz: $\begin{matrix}{x}_{1 , o} & = π \\ {x}_{1 , u} & ≅ \sqrt{\frac{6 ⁢ a}{3 + a}} \approx \sqrt{2 ⁢ a}\end{matrix}$

Und für das n-te Band mit n>1: $\begin{matrix}{x}_{n , o} & = nπ \\ {x}_{n , u} & ≅ \left(n-1\right) ⁢ π + \frac{2 ⁢ a / \left(n-1\right) / π}{1 + 2 ⁢ a / {\left(n-1\right)}^{2} / {π}^{2}} \approx \left(n-1\right) ⁢ π + \frac{2 ⁢ a}{\left(n-1\right) ⁢ π}\end{matrix}$

Für sehr große Störungen a»3n ergibt sich hingegen für das n-te Band (n>=1): $\begin{matrix}{x}_{n , o} & = nπ \\ {x}_{n , u} & ≅ nπ - \frac{nπa}{{n}^{2} ⁢ {π}^{2} + 2 ⁢ a} ⁢ \left(\sqrt{1 + \frac{8}{a} + \frac{4 ⁢ {n}^{2} ⁢ {π}^{2}}{{a}^{2}}}-1\right) \approx nπ - \frac{2 ⁢ nπ}{a}\end{matrix}$

Damit ist die TEM-Dispersion vollständig charakterisiert und kann in Abhängigkeit von der Geometrie maßgeschneidert werden. Typischerweise wird man ein Band zur Übertragung so verwenden, dass der tatsächlich verwendbare Frequenzbereich deutlich größer ist als der geforderte. Damit können Fertigungstoleranzen ausgeglichen werden, hohe Einfügedämpfungen aufgrund der verschwindenden Gruppengeschwindigkeit (Steigung=0) an den Bandgrenzen minimiert werden und hohe Reflexionen aufgrund der zunehmenden Abweichung der frequenzabhängigen Bloch-Impedanz von der Zielimpedanz an den Bandgrenzen minimiert werden.

Die sog. Bloch-Impedanz Z_{B} ist die effektive Impedanz der periodischen Leitung - sie ist die Eingangs-Impedanz einer unendlich langen periodischen Struktur. Damit die periodische Struktur an eine konventionelle Koaxialleitung mit dem Wellenwiderstand Zw möglichst reflexionsfrei angeschlossen werden kann, sollte Z_{B} möglichst nahe bei Z_{W} liegen.

Die Bloch-Impedanz kann aus Spannung und Strom einer Elementarzelle bei periodischen Randbedingungen berechnet werden, d.h. den zwei Komponenten des Eigenvektors des Eigenwertproblems (4): ${Z}_{B} \left(ω\right) = \frac{{U}_{1}}{{I}_{1}} = \frac{{U}_{2}}{{I}_{2}} = - \frac{B}{A - {e}^{j ⁢ ϕ}} = \frac{B}{\sqrt{{A}^{2} - 1}} = {Z}_{TEM} ⁢ \frac{sin \frac{p ⁢ ω}{c} + \frac{{Z}_{TEM}}{2 ⁢ ω ⁢ {L}_{TEM}} ⁢ \left(1-cos\frac{p ⁢ ω}{c}\right)}{\sqrt{1 - {\left(cos\frac{p ⁢ ω}{c}+\frac{{Z}_{TEM}}{2 ⁢ ω ⁢ {L}_{TEM}}⁢sin\frac{p ⁢ ω}{c}\right)}^{2}}}$

Die starke Frequenzabhängigkeit der Bloch-Impedanz Z_{B}, die extrem von der Impedanz der ungestörten Koaxialleitung Z_{TEM} abweichen kann, zeigt das in Figur 3 illustrierte Diagramm. In diesem Beispiel wurde für a=7.8, p=72mm und Z_{TEM}=28Ω verwendet.

In den Band-Lücken BL ist Z_{B} rein imaginär, wie es für eine reaktive Last sein soll, die keine Wirkleistung aufnimmt. Hingegen in den Übertragungsbändern B ist Z_{B} reell und nähert sich in den höheren Bändern, wo die Störung durch die Induktivitäten schwächer wirkt, immer näher dem Wert der ungestörten Leitung *Z_{TEM}* an. Schön sieht man auch, wie in den geradzahligen Bändern die Bloch-Impedanz negativ wird, was mit der negativen Gruppengeschwindigkeit (d.h. Steigung dω/dß < 0) zusammenhängt, so dass der Strom sein Vorzeichen wechselt.

Vorzugsweise wird man eine periodische Struktur so entwerfen, dass im Übertragungsbereich B die Reflexion $r = \frac{{Z}_{B} - {Z}_{W}}{{Z}_{B} + {Z}_{W}}$ betragsmäßig kleiner bleibt als ein gegebenes *r*ₘₐₓ, beispielsweise |*r*|<*r*ₘₐₓ = 0,1. Dies stellt eine Nebenbedingung für das Bestimmen bzw. Optimieren der geometrischen Parameter dar.

Der TE₁₁ Mode lässt sich ähnlich modellieren wie der vorstehend beschriebene TEM Grundmode, zumal der Aufbau der Elementarzelle und das damit verbundene Ersatzschaltbild das Gleiche ist, wie im Fall des TEM-Gundmodes, lediglich werden bei den Wellenleitern die Ausbreitungskonstante und die Impedanz stark frequenzabhängig: $\begin{matrix}Z \left(f\right) = \frac{ln ⁢ \frac{{D}_{a}}{{D}_{i}}}{π} ⁢ \sqrt{\frac{μ}{ε}} ⁢ \frac{1}{\sqrt{1 - {f}_{co}^{2} / {f}^{2}}} , \\ γ \left(f\right) = j ⁢ \frac{2 ⁢ πf}{c} ⁢ \sqrt{1 - {f}_{co}^{2} / {f}^{2}} ,\end{matrix}$ mit der genäherten TE₁₁-cutoff-Frequenz ${f}_{co} ≅ \frac{c}{π} ⁢ \frac{2}{{D}_{a} + {D}_{i}} .$

Wenn man nun die gleiche Rechnung wie im TEM-Fall analog zu (6) durchführt, erhält man folgende Gleichung für die TE₁₁-Mode: $cos \frac{p ⁢ ω}{c} ⁢ \sqrt{1 - {{f}_{co}}^{2} / {f}^{2}} + \frac{2 ⁢ {Z}_{TEM} / \sqrt{1 - {{f}_{co}}^{2} / {f}^{2}}}{2 ⁢ ω ⁢ {L}_{TE}} ⁢ sin \frac{p ⁢ ω}{c} ⁢ \sqrt{1 - {{f}_{co}}^{2} / {f}^{2}} = cos ϕ$

Da in der Impedanz und in der Ausbreitungskonstante die gleiche Wurzel auftaucht, kann man wie beim TEM-Fall auf eine normierte Frequenz x transformieren und erhält tatsächlich die gleiche Gleichung wieder $cos {x}_{TE} + \frac{{a}_{TE}}{{x}_{TE}} ⁢ sin {x}_{TE} = cos ϕ ,$ nun jedoch mit der normierten Frequenz ${x}_{TE} = \frac{2 ⁢ πp}{c} ⁢ \sqrt{{f}^{2} - {f}_{co}^{2}} ,$ bzw. $f = \sqrt{{\left(\frac{{x}_{TE} ⁢ c}{2 ⁢ πp}\right)}^{2} + {f}_{co}^{2}}$ und mit der Störung ${a}_{TE} = \frac{{Z}_{TEM} ⁢ p}{c ⁢ {L}_{TE}} .$

Wenn man, wie in einem bevorzugten Anwendungsfall, vier, d.h. s=4, radiale Stäbe verwendet um Modenkonversion TEM<->TE11 zu verhindern, dann ist *L_{TEM}* = *L_{Stab}* /4 und *L_{TE}* = *L_{Stab}* / 2, da die TE11-Welle nur zwei parallel zum E-Feld angeordneten Stäbe "sieht". Damit wird aber der Störungsparameter in beiden Fällen gleich: ${a}_{TEM} = {a}_{TE} = \frac{2 ⁢ {Z}_{TEM} ⁢ p}{c ⁢ {L}_{Stab}} ,$ was wiederum bedeutet, dass auch die normierten Grenzfrequenzen (xᵤ, xₒ) der TEM- und TE11-Bänder gleich sind!

Die Quintessenz ist damit: Die Dispersionen von TEM- und TE11-Moden in periodischen Strukturen mit vier Verbindungsstrukturen sind sehr eng miteinander verknüpft. Der einzige Parameter, der eine individuelle Beeinflussung beider Moden erlaubt ist die cut-off Frequenz f_{co} der TE11-Mode in der Koaxialleitung, welche die TE11-Bänder nach oben verschiebt.

In den folgenden Tabellen sind zusammenfassend die (unnormierten) Grenzfrequenzen der TEM und TE₁₁ Bänder von 4-Stab-Geometrien dargestellt:

| Kleine Störung *a*<<3*n* | | | |
|---|---|---|---|
| Mode | Band | Untere Grenzfrequenz | Obere Grenzfrequenz |
| TEM | 1 | $\sqrt{\frac{6 ⁢ a}{3 + a}} ⁢ {f}_{0}$ | *π f*₀ |
| | n | $\left(\left(n-1\right)⁢π+\frac{2 ⁢ a / \left(n-1\right) / π}{1 + 2 ⁢ a / {\left(n-1\right)}^{2} / {π}^{2}}\right) ⁢ {f}_{0}$ | *nπ f*₀ |
| TE₁₁ | 1 | $\sqrt{\frac{6 ⁢ a}{3 + a} ⁢ {f}_{0}^{2} + {f}_{co}^{2}}$ | $\sqrt{{\left(π⁢{f}_{0}\right)}^{2} + {f}_{co}^{2}}$ |
| | m | $\sqrt{{\left(\left(n-1\right)⁢π+\frac{2 ⁢ a / \left(n-1\right) / π}{1 + 2 ⁢ a / {\left(n-1\right)}^{2} / {π}^{2}}\right)}^{2} ⁢ {f}_{0}^{2} + {f}_{co}^{2}}$ | $\sqrt{{\left(π⁢{f}_{0}\right)}^{2} + {f}_{co}^{2}}$ |

| Große Störung *a*>>3*n* | | | |
|---|---|---|---|
| Mode | Band | Untere Grenzfrequenz | Obere Grenzfrequenz |
| TEM | n | $\left(nπ-\frac{n ⁢ π ⁢ a}{{n}^{2} ⁢ {π}^{2} + 2 ⁢ a}⁢\left(\sqrt{1 + \frac{8}{a} + \frac{4 ⁢ {n}^{2} ⁢ {π}^{2}}{{a}^{2}}}-1\right)\right) ⁢ {f}_{0}$ | *nπ f*₀ |
| TE₁₁ | m | $\sqrt{{f}_{TEM , u , n}^{2} + {f}_{co}^{2}}$ | $\sqrt{{\left(nπ⁢{f}_{0}\right)}^{2} + {f}_{co}^{2}}$ |

wobei ${f}_{0} = \frac{c}{2 ⁢ πp} , {f}_{co} ≅ \frac{c}{π} ⁢ \frac{2}{{D}_{a} + {D}_{i}}$ und die Störung $a = \frac{2 ⁢ {Z}_{TEM} ⁢ p}{c ⁢ {L}_{Stab}}$ ist.

Für Z_{TEM} gilt: ${Z}_{TEM} = \frac{1}{2 ⁢ π} ⁢ \sqrt{\frac{μ}{ε}} ⁢ ln ⁢ \frac{{D}_{a}}{{D}_{i}}$

Die in Figur 4 dargestellte Dispersion-Relation zeigt eine exzellente Übereinstimmung der Ersatzschaltbildbeschreibung mit einer Vollwellen-Simulation für eine Koaxialleiterstruktur mit jeweils vier Verbindungsstäbe pro Elementarzelle und den weiteren Abmessungen *Dₐ*=36mm, *Dᵢ*=22.8mm, *p*=72mm, *D***ₛ**≈1.5mm, mit reinem rechteckigen Stab mit 1x2mm; hierbei wurde *L_{Stab}*=1.68nH aus einem numerischen Modell mittels CST(Computer Simulation Technik) extrahiert. Die durchgezogenen Kurven entsprechen der TEM Dispersions-Bändern n=1, 2, 3, 4 und die gestrichelten Kurven zeigen die TE₁₁-Dispersions-Bänder m=1, 2, 3, 4, wobei für beide Kurven sowohl eine CST-Simulation, als auch ESB-Berechnungen (ESB: Ersatzschaltbild) durchgeführt worden sind. Speziell die vier niedrigsten Bänder werden nahezu auf Strichstärke genau modelliert!

Bei der in Figur 4 dargestellten Dispersionsrelation bietet es sich an das 3. TEM-Band (n=3) zur Übertragung zu verwenden, genauer der deutlich kleinere Frequenzbereich FB von 5,4 bis 5,9 GHz.

Da man meist einen möglichst großen monomodigen Frequenzbereich wünscht, soll das verwendete TEM-Band möglichst breit und gleichzeitig auch die TE11-Bandlücke möglichst breit sein. Da man aber, wie oben gezeigt, den TEM Mode nicht unabhängig vom TE11 Mode beeinflussen kann, wird der Kompromiss auf eine Störung a im Übergangsbereich *a* ≈ 3*n* hinauslaufen, so dass Band-Breite und BandLücke etwa gleich groß werden. Bei einer derartigen Leitergeometrie ist die Störung mit a=7,8 genau im Übergangsbereich, wo beide Näherungsformeln, wie in der vorstehenden Tabelle zusammengefasst, für die Grenzfrequenzen ungenau werden. Trotzdem können die Grenzfrequenzen der beiden niedrigsten Bänder vorzugsweise mit der Formel für die große Störung berechnet werden. Bei den höheren Bändern mit n>2 sind die Formeln für die kleine Störung genauer. Exakte Ergebnisse liefert natürlich ein numerisches Verfahren, z.B. das Newton-Verfahren.

### Bezugszeichenliste

- CST: Computer Simulation Technology
- ESB: Ersatzschaltbild
- E: Eingang
- A: Ausgang
- L1, L2: Leiterinduktivität
- L: Shunt-Admittanz
- S: Struktur, Verbindungsstruktur
- AL: Aussenleiter
- IL: Innenleiter
- Dₐ: Aussenleiterinnendurchmesser
- Dᵢ: Innenleiter(aussen)durchmesser
- Dₛ: Stabdurchmesser
- p: Elementarzellenlänge
- BL: Bandlücke
- B: Band

## Patentansprüche

1. Verfahren zur Herstellung einer Koaxialleiterstruktur zur störungsfreien Übertragung eines einzig ausbreitungsfähigen TEM-Modes einer HF-Signalwelle innerhalb wenigstens eines Bandes von sich im Rahmen einer Dispersionsrelation ausbildenden n Frequenzbändern, mit n als positive natürliche Zahl, mit
a) einem einen kreisrunden Querschnitt aufweisenden Innenleiter mit einem Innenleiterdurchmesser Dᵢ,
b) einem Außenleiter, der den Innenleiter äquidistant radial mit einem Außenleiterinnendurchmesser Dₐ umgibt,
c) einem sich axial erstreckenden gemeinsamen Leiterabschnitt von Innen- und Außenleiter, längs dem in äquidistanten Abständen p jeweils s ≥ 1 den Innen- mit dem Außenleiter elektrisch verbindende stabförmige Strukturen mit einem Stabdurchmesser Dₛ vorgesehen sind,
**dadurch gekennzeichnet, dass** für eine von höheren Anregungsmoden, die sich zumindest in Form einer TE₁₁-Mode innerhalb von m Frequenzbändern ausbilden, ungestörte Ausbreitung der einzigen TEM-Mode längs der Koaxialleiterstruktur die Parameter Dᵢ, Dₐ, Dₛ, p, s derart gewählt werden, dass
i) eine untere Grenzfrequenz fᵤ(TEM) des einzigen sich innerhalb eines n ≥ 2-ten Bandes ausbreitenden TEM-Modes gleich einer oberen Grenzfrequenz fₒ(TE₁₁) des sich ausbildenden TE₁₁-Modes im m-ten Band ± eines Toleranzbereiches Δf ist, und
ii) eine obere Grenzfrequenz fₒ(TEM) des einzigen sich innerhalb des n ≥ 2-ten Bandes ausbreitenden TEM-Modes gleich einer unteren Grenzfrequenz fᵤ(TE₁₁) des sich innerhalb des (m+1)-ten Bandes ausbildenden TE₁₁-Modes ± eines Toleranzbereiches Δf ist, wobei n und m positive natürliche Zahlen sind und dass als Toleranzbereich Δf 1/3 der Bandbreite des n-ten TEM-Modes gewählt wird, d.h. $\left|Δ⁢f\right| < \frac{1}{3} ⁢ \left({f}_{o , TEM , n}-{f}_{u , TEM , n}\right) .$

2. Verfahren nach Anspruch 1,
**dadurch gekennzeichnet, dass** s gleich 3 oder 4 gewählt wird.

3. Verfahren nach Anspruch 1 oder 2,
**dadurch gekennzeichnet, dass** für i) gilt: ${f}_{u} \left(TEM\right) = {f}_{o} \left(TE⁢11\right) \pm \left|Δf\right|$
mit ${f}_{u} \left(TEM\right) = \left(\left(n-1\right)⁢π+\frac{2 ⁢ a / \left(n-1\right) / π}{1 + 2 ⁢ a / {\left(n-1\right)}^{2} / {π}^{2}}\right) ⁢ {f}_{0}$ ${f}_{o} \left(TE⁢11\right) = \sqrt{{\left(mπ⁢{f}_{0}\right)}^{2} + {f}_{co}^{2}}$
sowie $\left|Δ⁢f\right| < \frac{1}{3} ⁢ \left({f}_{o , TEM , n}-{f}_{u , TEM , n}\right)$
und
dass für ii) gilt: ${f}_{o} \left(TEM\right) = {f}_{u} \left({TE}_{11}\right) \pm \left|Δf\right|$
mit ${f}_{o} \left(TEM\right) = n π {f}_{0} = \frac{nc}{2 ⁢ p}$ sowie ${f}_{u} \left({TE}_{11}\right) = \sqrt{{\left(mπ+\frac{2 ⁢ a / m / π}{1 + 2 ⁢ a / {m}^{2} / {π}^{2}}\right)}^{2} ⁢ {f}_{0}^{2} + {f}_{co}^{2}}$
und mit
Störung: $a = \frac{Zp}{2 ⁢ cL} ;$
Wellenwiderstand: $Z = \frac{1}{2 ⁢ π} ⁢ \sqrt{\frac{μ}{ε}} ⁢ ln ⁢ \frac{{D}_{a}}{{D}_{i}} ;$
Induktivität: $L ≅ \frac{1}{s} ⁢ \frac{{D}_{a} - {D}_{i}}{2} ⁢ \frac{μ}{4 ⁢ π} ⁢ ln ⁢ \frac{{D}_{a}}{{D}_{s}} ;$
Grenzfrequenz: ${f}_{0} = \frac{c}{2 ⁢ πp} ,$
Cut-off-Frequenz der TE11-Mode: ${f}_{co} ≅ \frac{c}{π} ⁢ \frac{2}{{D}_{a} + {D}_{i}} ;$
wobei c:= Lichtgeschwindigkeit, µ:= magnetische Permeabilität, ε:= dielektrische Leitfähigkeit ist.

4. Verfahren nach einem der Ansprüche 1 bis 3,
**dadurch gekennzeichnet, dass** die in jeweils äquidistanten Abständen p angeordneten stabförmigen Strukturen relativ zur Umfangsrichtung des Innen- und Außenleiters derart angeordnet werden,
dass die stabförmigen Strukturen in einer axialen Projektion zu dem sich axial erstreckenden gemeinsamen Leiterabschnitt jeweils deckungsgleich hintereinander angeordnet, oder die stabförmigen Strukturen in axialer Abfolge jeweils mit einem in Umfangsrichtung des Innen- und Außenleiters orientierten, identischen Winkelversatz Δα versetzt angeordnet werden.

5. Verfahren nach Anspruch 4,
**dadurch gekennzeichnet, dass** Δα gleich 90 ° gewählt wird.

6. Verfahren nach einem der Ansprüche 1 bis 4,
**dadurch gekennzeichnet, dass** die stabförmigen Strukturen aus einem metallischen Werkstoff, vorzugsweise aus dem Werkstoff aus dem der Innen- und/oder Außenleiter besteht, gewählt werden.

7. Verfahren nach 1 bis 6,
**dadurch gekennzeichnet, dass** der Innenleiter- und/oder Außenleiter-Querschnitt der Koaxialleitung von der kreisrunden Form abweichend mit einem gleichen Wellenwiderstand wie eine runde Koaxialleitung gestaltet wird.

8. Verwendung einer Koaxialleiterstruktur, die nach dem Verfahren nach einem der Ansprüche 1 bis 7 hergestellt ist, zur ungestörten Signalübertragung eines TEM-Modes einer HF-Signalwelle innerhalb eines Frequenzbandes, in dem höhere Anregungsmoden nicht ausbreitungsfähig sind, unter gleichzeitiger Nutzung einer lokalen Entwärmung des Innenleiters durch Vorsehen thermisch und elektrisch leitfähiger stabförmiger Strukturen zwischen dem Innen- und Außenleiter.

9. Verwendung einer Koaxialleiterstruktur zur störungsfreien Übertragung eines einzig ausbreitungsfähigen TEM-Modes einer HF-Signalwelle innerhalb wenigstens eines Bandes von sich im Rahmen einer Dispersionsrelation ausbildenden n Frequenzbändern, mit n als positive natürliche Zahl, mit
a) einem einen kreisrunden Querschnitt aufweisenden Innenleiter mit einem Innenleiterdurchmesser Dᵢ,
b) einem Außenleiter, der den Innenleiter äquidistant radial mit einem Außenleiterinnendurchmesser Dₐ umgibt,
c) einem sich axial erstreckenden gemeinsamen Leiterabschnitt von Innen- und Außenleiter, längs dem in äquidistanten Abständen p jeweils s ≥ 1den Innen- mit dem Außenleiter elektrisch verbindende stabförmige Strukturen mit einem Stabdurchmesser Dₛ vorgesehen sind,
**dadurch gekennzeichnet, dass** für eine von höheren Anregungsmoden, die sich zumindest in Form einer TE₁₁-Mode innerhalb von m Frequenzbändern ausbilden, ungestörte Ausbreitung der einzigen TEM-Mode längs der Koaxialleiterstruktur die Parameter Dᵢ, Dₐ, Dₛ, p, s derart gewählt sind, dass
i) eine untere Grenzfrequenz fᵤ(TEM) des einzigen sich innerhalb eines n ≥ 2-ten Bandes ausbreitenden TEM-Modes gleich einer oberen Grenzfrequenz fₒ(TE₁₁) des sich ausbildenden TE₁₁-Modes im m-ten Band ± eines Toleranzbereiches Δf ist, und
ii) eine obere Grenzfrequenz fₒ(TEM) des einzigen sich innerhalb des n ≥ 2-ten Bandes ausbreitenden TEM-Modes gleich einer unteren Grenzfrequenz fᵤ(TE₁₁) des sich innerhalb des (m+1)-ten Bandes ausbildenden TE₁₁-Modes ± eines Toleranzbereiches Δf ist, wobei n und m positive natürlich Zahlen sind und
dass als Toleranzbereich Δf 1/3 der Bandbreite des n-ten TEM-Modes gewählt wird, d.h. $\left|Δ⁢f\right| < \frac{1}{3} ⁢ \left({f}_{o , TEM , n}-{f}_{u , TEM , n}\right) .$

## Claims

1. Method for producing a coaxial conductor structure for interference-free transmission of a TEM mode, which is the only mode capable of propagation, of an HF-signal wave within at least one band of n frequency bands forming in the context of a dispersion relation, with n as a positive natural number, with
a) an internal conductor having a circular cross-section with an inner conductor diameter Dᵢ,
b) an external conductor which equidistantly radially surrounds the internal conductor with an internal diameter Dₐ of the external conductor,
c) an axially extending common conductor section of the internal and the external conductor, along which in each case s ≥ 1 rod-shaped structures having a rod diameter Dₛ, which electrically connect the internal conductor to the external conductor are provided at equidistant intervals p,
**characterized in that**
for a propagation of the single TEM mode along the coaxial conductor structure undisturbed by higher excitation modes, which form at least in the form of a TE₁₁ mode within m frequency bands, the parameters Dᵢ, Dₐ, Dₛ, p, s are selected such that
(i) a lower cutoff frequency fᵤ(TEM) of the single TEM mode propagating within a n ≥ 2-th band is equal to an upper cutoff frequency fₒ(TE₁₁) of the TE₁₁ mode forming in the m-th band ± a tolerance range Δf, and
(ii) an upper cutoff frequency fₒ(TEM) of the single TEM mode propagating within the n ≥ 2-th band is equal to a lower cutoff frequency fᵤ(TE₁₁) of the TE₁₁ mode forming inside the (m+1) -th band ± a tolerance range Δf, where n and m are positive natural numbers and that 1/3 of the bandwidth of the n-th TEM mode is selected as the tolerance range Δf,
i.e. $\left|Δ⁢f\right| < \frac{1}{3} ⁢ \left({f}_{o , TEM , n}-{f}_{u , TEM , n}\right) .$

2. Method according to Claim 1,
**characterized in that**
s is chosen to be equal to 3 or 4.

3. The method according to Claim 1 or 2,
**characterized in that**
the following applies to (i): ${f}_{u} \left(TEM\right) = {f}_{o} \left(TE⁢11\right) \pm \left|Δf\right|$
with ${f}_{u} \left(TEM\right) = \left(\left(n-1\right)⁢π+\frac{2 ⁢ a / \left(n-1\right) / π}{1 + 2 ⁢ a / {\left(n-1\right)}^{2} / {π}^{2}}\right) ⁢ {f}_{0}$ ${f}_{o} \left(TE⁢11\right) = \sqrt{{\left(mπ⁢{f}_{0}\right)}^{2} + {f}_{co}^{2}}$
and $\left|Δ⁢f\right| < \frac{1}{3} ⁢ \left({f}_{o , TEM , n}-{f}_{u , TEM , n}\right)$
and
that the following applies to (ii): ${f}_{o} \left(TEM\right) = {f}_{u} \left({TE}_{11}\right) \pm \left|Δf\right|$ with ${f}_{o} \left(TEM\right) = n π {f}_{0} = \frac{nc}{2 ⁢ p}$
and ${f}_{u} \left({TE}_{11}\right) = \sqrt{{\left(mπ+\frac{2 ⁢ a / m / π}{1 + 2 ⁢ a / {m}^{2} / {π}^{2}}\right)}^{2} ⁢ {f}_{0}^{2} + {f}_{co}^{2}}$
and with
Perturbation: $a = \frac{Zp}{2 ⁢ cL} ;$
Characteristic Impedance: $Z = \frac{1}{2 ⁢ π} ⁢ \sqrt{\frac{μ}{ε}} ⁢ ln ⁢ \frac{{D}_{a}}{{D}_{i}} ;$
Inductance: $L ≅ \frac{1}{s} ⁢ \frac{{D}_{a} - {D}_{i}}{2} ⁢ \frac{μ}{4 ⁢ π} ⁢ ln ⁢ \frac{{D}_{a}}{{D}_{s}} ;$
Cutoff frequency: ${f}_{0} = \frac{c}{2 ⁢ πp} ,$
Cut-off frequency of the TE₁₁ Mode: ${f}_{co} ≅ \frac{c}{π} ⁢ \frac{2}{{D}_{a} + {D}_{i}} ;$
where c:= velocity of light, µ:= magnetic permeability, ε:= dielectric permittivity.

4. The method according to any one of Claims 1 to 3,
**characterized in that**
the rod-shaped structures, which are positioned in each case at equidistant intervals p, are arranged relative to the circumferential direction of the inner and outer conductor such that
the rod-shaped structures are each arranged such that they are aligned identically one behind the other in an axial projection to the axially extending common conductor section, or the rod-shaped structures are arranged in axial sequence such that they are each offset by an identical angular offset Δα oriented in the circumferential direction of the internal and external conductor.

5. Method according to Claim 4,
**characterized in that**
Δα is chosen equal to 90°.

6. Method according to any one of Claims 1 to 4,
**characterized in that**
the rod-shaped structures are selected from a metallic material, preferably from the material from which the internal and/or the external conductor is composed.

7. Method according to Claims 1 to 6,
**characterized in that**
the cross-section of the internal conductor and/or the external conductor of the coaxial conductor is designed in a manner deviating from the circular shape with a characteristic impedance equal to that of a circular coaxial cable.

8. Use of a coaxial conductor structure produced according to the method according to any one of Claims 1 to 7, for interference-free signal transmission of a single TEM mode of an HF-signal wave within a frequency band in which higher excitation modes are not capable of propagating, with simultaneous use of local cooling of the internal conductor by provision of thermally and electrically conductive rod-shaped structures between the internal and external conductor.

9. Use of a coaxial conductor structure for interference-free transmission of a TEM mode, which is the only mode capable of propagation, of an HF-signal wave within at least one band of n frequency bands forming in the context of a dispersion relation, with n as a positive natural number, with
a) an internal conductor having a circular cross-section with an inner conductor diameter Dᵢ,
b) an external conductor which equidistantly radially surrounds the internal conductor with an internal diameter Dₐ of the external conductor,
c) an axially extending common conductor section of the internal and the external conductor, along which in each case s ≥ 1 rod-shaped structures having a rod diameter Dₛ, which electrically connect the internal conductor to the external conductor, are provided at equidistant intervals P,
**characterized in that**
for a propagation of the single TEM mode along the coaxial conductor structure undisturbed by higher excitation modes, which form at least in the form of a TE₁₁ mode within m frequency bands, the parameters Dᵢ, Dₐ, Dₛ, p, s are selected such that
(i) a lower cutoff frequency fᵤ(TEM) of the single TEM mode propagating within a n ≥ 2-th band is equal to an upper cutoff frequency fₒ(TE₁₁) of the TE₁₁ mode forming in the m-th band ± a tolerance range Δf, and
(ii) an upper cutoff frequency fₒ(TEM) of the single TEM mode propagating within the n ≥ 2-th band is equal to a lower cutoff frequency f_{U}(TE₁₁) of the TE₁₁ mode forming inside the (m+1)-th band ± a tolerance range Δf, where n and m are positive natural numbers and that 1/3 of the bandwidth of the n-th TEM mode is selected as the tolerance range Δf,
i.e. $\left|Δ⁢f\right| < \frac{1}{3} ⁢ \left({f}_{o , TEM , n}-{f}_{u , TEM , n}\right) .$

## Revendications

1. Procédé pour la fabrication d'une structure de conducteurs coaxiaux pour la transmission sans perturbations d'un mode TEM d'une onde de signal HF à capacité de propagation unique à l'intérieur d'au moins une bande de n bandes de fréquence qui se forment dans le cadre d'une relation de dispersion, n étant un nombre naturel positif, avec
a) un conducteur intérieur présentant une section transversale circulaire avec un diamètre de conducteur intérieur Dᵢ,
b) un conducteur extérieur, lequel entoure radialement le conducteur intérieur de manière équidistante avec un diamètre intérieur de conducteur extérieur Dₐ,
c) une section de conducteur commune s'étendant axialement, faite du conducteur intérieur et du conducteur extérieur, le long de laquelle on prévoit, à intervalles équidistants p, respectivement s ≥ 1 structures en forme de tige reliant électriquement le conducteur intérieur et le conducteur extérieur avec un diamètre de tige Dₛ,
**caractérisé en ce que**, pour une propagation du mode TEM unique le long de la structure de conducteurs coaxiaux sans perturbations par des modes d'excitation supérieurs qui se forment à l'intérieur de m bandes fréquences au moins sous la forme d'un mode TE₁₁, les paramètres Dᵢ, Dₐ, Dₛ, p, s sont sélectionnés de manière à ce que
i) une fréquence limite inférieure fᵤ(TEM) de l'unique mode TEM se propageant à l'intérieur d'une n ≥ 2-ème bande soit égale à une fréquence limite supérieure fₒ (TE₁₁) du mode TE₁₁ se formant dans la m-ème bande ± une plage de tolérance Δf, et
ii) une fréquence limite supérieure fₒ(TEM) de l'unique mode TEM se propageant à l'intérieur de la n ≥ 2-ème bande étant égale à une fréquence limite inférieure fᵤ (TE₁₁) du mode TE₁₁ se formant à l'intérieur de la (m+1)-ème bande ± une plage de tolérance Δf, n et m étant des nombres naturels positifs et 1/3 de la largeur de bande du n-ème mode TEM étant sélectionné en tant que plage de tolérance Δf,
à savoir $\left|Δ⁢f\right| < \frac{1}{3} ⁢ \left({f}_{o , TEM , n}-{f}_{u , TEM , n}\right) .$

2. Procédé selon la revendication 1, **caractérisé en ce que** s'est sélectionné de manière à être égal à 3 ou 4.

3. Procédé selon les revendications 1 ou 2, **caractérisé en ce que** ce qui suit s'applique pour i): ${f}_{u} \left(TEM\right) = {f}_{o} \left(TE⁢11\right) \pm \left|Δf\right|$
avec ${f}_{u} \left(TEM\right) = \left(\left(n-1\right)⁢π+\frac{2 ⁢ a / \left(n-1\right) / π}{1 + 2 ⁢ a / {\left(n-1\right)}^{2} / {π}^{2}}\right) ⁢ {f}_{0}$ ${f}_{o} \left(TE⁢11\right) = \sqrt{{\left(mπ⁢{f}_{0}\right)}^{2} + {f}_{co}^{2}}$
ainsi que $\left|Δ⁢f\right| < \frac{1}{3} ⁢ \left({f}_{o , TEM , n}-{f}_{u , TEM , n}\right)$ et
ce qui suit s'appliquant pour ii) : ${f}_{o} \left(TEM\right) = {f}_{u} \left({TE}_{11}\right) \pm \left|Δf\right|$
avec ${f}_{o} \left(TEM\right) = n π {f}_{0} = \frac{nc}{2 ⁢ p}$
ainsi que ${f}_{u} \left({TE}_{11}\right) = \sqrt{{\left(mπ+\frac{2 ⁢ a / m / π}{1 + 2 ⁢ a / {m}^{2} / {π}^{2}}\right)}^{2} ⁢ {f}_{0}^{2} + {f}_{co}^{2}}$
et avec
$a = \frac{Zp}{2 ⁢ cL} ;$perturbation :
impédance caractéristique : $Z = \frac{1}{2 ⁢ π} ⁢ \sqrt{\frac{μ}{ε}} ⁢ ln ⁢ \frac{{D}_{a}}{{D}_{i}} ;$
inductance : $L ≅ \frac{1}{s} ⁢ \frac{{D}_{a} - {D}_{i}}{2} ⁢ \frac{μ}{4 ⁢ π} ⁢ ln ⁢ \frac{{D}_{a}}{{D}_{s}} ;$
fréquence limite : ${f}_{0} = \frac{c}{2 ⁢ πp} ;$
fréquence de cut-off du mode TE11 : ${f}_{co} ≅ \frac{c}{π} ⁢ \frac{2}{{D}_{o} + {D}_{i}} ;$
avec c : = vitesse de la lumière, µ : perméabilité magnétique, ε : = conductivité diélectrique.

4. Procédé selon l'une des revendications 1 à 3, **caractérisé en ce que** les structures en forme de tige respectivement disposées à intervalles équidistants p par rapport à la direction circonférentielle du conducteur intérieur et du conducteur extérieur sont disposées de manière à ce que
les structures en forme de tige soient disposées respectivement de manière coïncidente les unes derrière les autres dans une projection axiale par rapport à la section de conducteur commune s'étendant axialement, ou bien **en ce que** les structures en forme de tige soient disposées selon une succession axiale, respectivement de manière décalée avec un décalage angulaire Δα identique orienté en direction circonférentielle du conducteur intérieur et du conducteur extérieur.

5. Procédé selon la revendication 4, **caractérisé en ce que** Δα est sélectionné comme étant égale à 90°.

6. Procédé selon l'une des revendications 1 à 4, **caractérisé en ce que** les structures en forme de tige sont choisies de manière à être formées par un matériau métallique, de préférence par le matériau dont se composent le conducteur intérieur et le conducteur extérieur.

7. Procédé selon les revendications 1 à 6, **caractérisé en ce que** la section transversale du conducteur intérieur et/ou du conducteur extérieur du conducteur coaxial est réalisée de manière à diverger par rapport à la forme circulaire avec une même impédance caractéristique qu'un conducteur coaxial rond.

8. Utilisation d'une structure de conducteurs coaxiaux, laquelle est fabriquée selon le procédé selon l'une des revendications 1 à 7, pour la transmission de signaux sans perturbations d'un mode TEM d'une onde de signal HF à l'intérieur d'une bande de fréquence, dans laquelle des modes d'excitation supérieurs ne sont pas capables de se propager, en utilisant simultanément une dissipation de chaleur locale du conducteur intérieur en prévoyant des structures en forme de tige à capacité de conduction thermique et électrique entre le conducteur intérieur et le conducteur extérieur.

9. Utilisation d'une structure de conducteurs coaxiaux pour la transmission sans perturbations d'un mode TEM unique à capacité de propagation d'une onde de signal HF à l'intérieur d'au moins une bande de n bandes de fréquences se formant dans le cadre d'une relation de dispersion, n étant un nombre naturel positif, avec
a) un conducteur intérieur présentant une section transversale circulaire avec un diamètre de conducteur intérieur Dᵢ,
b) un conducteur extérieur, lequel entoure radialement le conducteur intérieur de manière équidistante avec un diamètre intérieur de conducteur extérieur Dₐ,
c) une section de conducteur commune s'étendant axialement, faite du conducteur intérieur et du conducteur extérieur, le long de laquelle on prévoit, à intervalles équidistants p, respectivement s ≥ 1 structures en forme de tige reliant électriquement le conducteur intérieur et le conducteur extérieur avec un diamètre de tige Dₛ,
**caractérisée en ce que**, pour une propagation du mode TEM unique le long de la structure de conducteurs coaxiaux sans perturbations par des modes d'excitation supérieurs qui se forment à l'intérieur de m bandes de fréquences au moins sous la forme d'un mode TE₁₁, les paramètres Dᵢ, Dₐ, Dₛ, p, s sont sélectionnés de manière à ce que
i) une fréquence limite inférieure fᵤ(TEM) de l'unique mode TEM se propageant à l'intérieur d'une n ≥ 2-ème bande soit égale à une fréquence limite supérieure fₒ (TE₁₁) du mode TE₁₁ se formant dans la m-ème bande ± une plage de tolérance Δf, et
ii) une fréquence limite supérieure fₒ (TEM) de l'unique mode TEM se propageant à l'intérieur de la n ≥ 2-ème bande étant égale à une fréquence limite inférieure fᵤ (TE₁₁) du mode TE₁₁. se formant à l'intérieur de la (m+1)-ème bande ± une plage de tolérance Δf, n et m étant des nombres naturels positifs et 1/3 de la largeur de bande du n-ème mode TEM étant sélectionné en tant que plage de tolérance Δf,
à savoir$\left|Δ⁢f\right| < \frac{1}{3} ⁢ \left({f}_{o , TEM , n}-{f}_{u , TEM , n}\right) .$
